# EUROPÄISCHE PATENTSCHRIFT

(11) **EP 0 268 598 B1**
(45) Veröffentlichungstag und Bekanntmachung des Hinweises auf die Patenterteilung: **20.12.1989**
(21) Anmeldenummer: 87902423.0
(22) Anmeldetag: 06.05.1987
(51) Int. Cl.: H01T 13/52

(54) **ZÜNDKERZE MIT GLEITFUNKENSTRECKE**
SPARK PLUG WITH SURFACE DISCHARGE SECTION
BOUGIE D'ALLUMAGE A INTERVALLE DE DECHARGE GLISSANT

(30) Priorität: 16.05.1986 DE 3616668
(43) Veröffentlichungstag der Anmeldung: 01.06.1988
(73) Patentinhaber: ROBERT BOSCH GMBH, 70442 Stuttgart (DE)
(72) Erfinder: BENEDIKT, Walter, D-7014 Kornwestheim (DE); HERDEN, Werner, D-7016 Gerlingen (DE); SCHMATZ, Jürgen, D-7121 Mundelsheim (DE); SCHWAB, Siegbert, D-7032 Sindelfingen (DE)
(86) Internationale Anmeldenummer: DE8700202
(87) Internationale Veröffentlichungsnummer: WO8707094

(56) Entgegenhaltungen:
- EP-A- 0 236 376
- FR-A- 2 188 333
- GB-A- 2 063 363
- US-A- 2 592 754

## Beschreibung

Die Erfindung geht aus von einer Zündkerze mit Gleitfunkenstrecke für Brennkraftmaschinen nach der Gattung des Anspruchs 1.

Solche Zündkerzen mit Gleitfunkenstrecke, die sich an der brennraumseitigen Oberfläche des lsolierkörpers zwischen der Mittel- und Masseelektrode ausbildet, zeichnen sich durch eine gegenüber einer Zündkerze mit Luftfunkenstrecke wesentlich niedrigere Zündspannung aus. Es hat sich dabei gezeigt, dass die Zündspannung umso niedriger ist, je grösser die Dielektrizitätskonstante des Isolierkörperwerkstoffes ist. Ein solcher lsolierkörper aus hochdielektrischem Material führt jedoch in einer Zündkerze zu einer relativ hohen Kapazität, die an der Gleitfunkenstrecke eine Durchbruchentladung bewirkt. Infolge des bei der Durchbruchentladung entstehenden sehr heissen Funkens von einigen zehntausend Grad erodieren die Oberflächen der Elektroden und besonders die Gleitbahn der Gleitfunkenstrecke stark, wodurch wiederum die ordnungsgemässe Funktion der Zündkerze und deren Lebensdauer wesentlich beeinträchtigt werden.

Bei einer bekannten Zündkerze der eingangs genannten Art wie beschrieben in EP-A-0.236.376 (= WO 87/01876 = DE-A-35 33 123.2) hat man zur Vermeidung der Durchbruchphase mit hoher Energie den Isolierkörper im brennraumseitigen Endbereich quergeteilt und das volumengrössere anschlussseitige Oberteil aus einem Werkstoff mit niedriger Dielektrizitätskonstanten und das volumenkleinere brennraumseitige Unterteil aus einem Werkstoff mit einer sehr viel höheren Dielektrizitätskonstanten gemacht. Die Druckschrift EP-A-0.236.376 bildet einen Stand der Technik nach Artikel 54(3) EPÜ. Insgesamt lässt sich die Gesamtkapazität der Zündkerze jedoch nicht klein genug halten, so dass die Energie in mitunter auftretenden Durchbruchphasen doch noch nennenswerte Erosion in der Isolierkörperoberfläche bewirkt.

Die erfindungsgemässe Zündkerze mit den kennzeichnenden Merkmalen des Anspruchs 1 hat den Vorteil, dass durch den koaxialen Schichtaufbau des Isolierkörpers oder Kerzensteins sich ein koaxialer Kondensator mit geschichtetem Dielektrikum ergibt, dessen Gesamtkapazität durch die kleinere Kapazität der niederdielektrischen Schicht, also der Schicht mit der sehr viel kleineren Dielektrizitätskonstanten, bestimmt wird. Ohne Erhöhung der Kerzenkapazität können daher Keramiken mit einer relativen Dielektrizitätskonstanten bis zu 10000 in der hochdielektrischen Schicht verwendet werden, wenn nur die niederdielektrische Schicht eine relativ kleine Dielektrizitätszahl von ungefähr 10 bis 50 aufweist.

Die erfindungsgemässe Zündkerze hat bei Vorsehen einer vorteilhaft hochdielektrischen Gleitbahn eine nur kleine Kerzenkapazität und zeigt dadurch bedingt nur geringe Erosionen an der Gleitbahn. Durch die hohe Dielektrizitätskonstante der Isolierkörperoberfläche, auf welcher sich die Gleitbahn ausbildet, ist der Zündspannungsbedarf der Zündkerze niedrig, so dass ein erheblicher Teil der von der Zündanlage zur Verfügung gestellten Energie an das Kraftstoffgemisch übertragen wird. Dadurch sind gute Entflammungsbedingungen auch für magere Kraftstoffgemische geschaffen. Durch den niedrigen Zündspannungsbedarf ergeben sich sämtliche Vorteile einer Niederspannungszündung, wie kleinere Zündspule, gute Entstörwirkung, geringer Aufwand an Hochspannungsisolation.

Durch die in den weiteren Ansprüchen aufgeführten Massnahmen sind vorteilhafte Weiterbildungen und Verbesserungen der im Anspruch 1 angegebenen Zündkerze möglich.

Eine vorteilhafte Ausführungsform ergibt sich dabei aus Anspruch 2. Bei Verwendung von Materialien mit sehr hoher relativer Dielektrizitätskonstante, z. B. zwischen 500 bis 10000, wird eine niedrige Zündspannung schon bei relativ dünnen Schichten erzielt, deren Schichtdicke zwischen 0,1 bis 1 mm liegt. Solche Schichten können gemäss der Ausführungsform der Erfindung nach Anspruch 7 durch Plasmaspritzen auf einen Kerzenstein aus z. B. Aluminiumoxid aufgebracht werden. Mit dieser Technik können gemäss der Ausführungsform der Erfindung nach Anspruch 8 mehrere Schichten aus Werkstoff mit hoher Dielektrizitätskonstanten übereinander aufgebracht werden, wobei die Dielektrizitätskonstante der einzelnen Schichten stufig oder kontinuierlich anwachsen kann. Gemäss der Ausführungsform der Erfindung nach Anspruch 9 genügt es dabei, die hochdielektrische Schicht oder Schichten nur im Gleitbahnbereich aufzubringen und im übrigen den Kerzenstein oder Isolierkörper ohne Trennstellen ganz aus Aluminiumoxid-Keramik herzustellen.

Eine vorteilhafte Ausführungsform der Erfindung ergibt sich auch aus Anspruch 11. Durch diese Überlappung der Schichten in axialer Richtung wird eine Hochspannungsfestigkeit zwischen den Schichten in axialer Richtung erreicht, wobei durch eine Überlappung bis in den Gleitbahnbereich die Hochspannungsbeanspruchung der hochdielektrischen Schicht klein gehalten wird.

Eine vorteilhafte Ausführungsform der Erfindung ergibt sich auch aus Anspruch 16. Durch die ringförmigen Isolierscheiben werden die radialen kreisringförmigen Trennstellen zwischen den Schichten hochspannungsfest abgedichtet.

Die Erfindung ist anhand von in der Zeichnung dargestellten Ausführungsbeispielen in der nachfolgenden Beschreibung näher erläutert. Dabei zeigen

Fig. 1 bis 6 jeweils eine Zündkerze zur Hälfte in Seitenansicht und zur Hälfte längsgeschnitten gemäss sechs verschiedenen Ausführungsbeispielen.

Die in der Zeichnung dargestellten Zündkerzen für Brennkraftmaschine weisen alle einen Isolierkörper 10 auf, der auf einem Längsabschnitt von einem metallischen Kerzengehäuse 11 umfasst ist. Das Kerzengehäuse 11 trägt auf einem im Durchmesser reduzierten Endabschnitt 12 ein Aussengewinde 13 mittels dessen die Zündkerze in einen nicht dargestellten Zylinderkopf der Brennkraftmaschine eingeschraubt wird. Zum Einschrauben dient in bekannter Weise ein Schlüsselsechskant 14. Der Endabschnitt 12 trägt auf seiner in den Brennraum der Brennkraftmaschine hineinragenden Stirnseite eine ringförmige Masseelektrode 15.

Der eine zentrale axiale Durchgangsbohrung 16 aufweisende rotationssymmetrische Isolierkörper 10 ragt auf beiden Seiten des Kerzengehäuses 11 aus diesem heraus. Innerhalb der Durchgangsbohrung 16 ist ein metallischer Anschlussbolzen 17 angeordnet, der an seinem brennraumfernen Endabschnitt ein Anschlussstück 18 zum elektrischen Anschluss der Zündkerze an die Zündanlage trägt. Im unteren Bereich der Durchgangsbohrung befindet sich eine Mittelelektrode 19, die an der brennraumseitigen Stirnfläche des Isolierkörpers 10 freiliegt. Der Anschlussbolzen 17 und die Mittelelektrode 19 sind durch eine Glasschmelzflussmasse 20 leitend miteinander verbunden.

Bei allen Zündkerzen gemäss Fig. 1 bis 6 weist der Isolierkörper 10 zumindest im brennraumseitigen Endabschnitt zwei in Radialrichtung ganz oder teilweise aneinanderliegende koaxiale Materialschichten mit stark unterschiedlichen Dielektrizitätskonstanten auf. Die relative Dielektrizitätskonstante der dabei verwendeten Materialien liegt zwischen 10 und 10000, vorzugsweise zwischen 50 und 5000. Die in den beiden Materialschichten verwendeten Materialien werden dabei so gepaart, dass die Differenz zwischen ihren Dielektrizitätskonstanten möglichst gross ist.

Bei den Zündkerzen in Fig. 1 und 2 besteht der Isolierkörper 10 im wesentlichen aus einem ganz durchgehenden Grundkörper 21 aus Aluminiumoxid-Keramik mit relativ kleiner Dielektrizitätskonstanten (kleiner 15), und einer vom brennraumseitigen Ende des Grundkörpers 21 her aufgeschobene Hülse 22 aus hochdielektrischem Werkstoff, z. B. Bariumtitanoxid (Ba2 Ti03), mit einer relativen Dielektrizitätskonstanten von ca. 5000. Zur Aufnahme der Hülse 22 ist der Grundkörper 21 über einen brennraumseitigen Endabschnitt im Durchmesser reduziert. Bei der Zündkerze in Fig. 1 erstreckt sich die Hülse 22 vom stirnseitigen Ende des Grundkörpers 21 über nahezu den gesamten Übergreifungsbereich des Kerzengehäuses 11, während in Fig. 2 die Hülse 22 den Grundkörper 21 nur in dem brennraumseitigen Ende des Isolierkörpers 10 abdeckt und etwa in der Mitte des Endabschnitts 12 des Kerzengehäuses 11 endet. Die brennraumferne ringförmige Stirnfläche der Hülse 22 ist von einer radial vorstehenden Schulter des Grundkörpers 21 überdeckt. In dieser radialen Trennstelle zwischen Grundkörper 21 und Hülse 22 ist eine hochspannungsfeste ringförmige lsolierscheibe 23 aus Silikon oder Epoxidharz eingelegt. Die brennraumseitigen Stirnflächen von Grundkörper 21 und Hülse 22 sind von einem Stirnkopf 24 abgedeckt, der aus dem gleichen Material gefertigt ist wie die Mittelelektrode 19 und mit dieser leitend verbunden ist.

Bei Verwendung von Materialien mit einer sehr hohen relativen Dielektrizitätskonstanten wird eine niedrige Zündspannung schon bei relativ dünnen Schichten von 0,1 bis 1 mm erreicht. In diesem Fall kann die Hülse 22 entfallen und die hochdielektrische Schicht unmittelbar auf den aus Aluminiumoxid-Keramik bestehenden Isolierkörper 10, z. B. durch Plasmaspritzen, aufgebracht werden. Mit dieser Technik ist es auch möglich, mehrere Schichten mit kontinuierlichem bzw. stufigem Übergang der Dielektrizitätskonstanten zwischen der Keramik und der letzten hochdielektrischen Schicht (z. B. Bariumtitanoxid) übereinander aufzubringen. Dabei ist es auch möglich, die hochdielektrische Schicht bzw. Schichten ausschliesslich im Gleitbahnbereich zwischen Stirnkopf 24 der Mittelelektrode 19 und der Masseelektrode 15 am Isolierkörper 10 vorzusehen.

Bei den in Fig. 3 und 4 dargestellten Zündkerzen verlaufen der Grundkörper 21 und die Hülse 22 nicht koaxial zueinander bis an das brennraumseitige Stirnende des Isolierkörpers 10, sondern überlappen sich nur in Axialrichtung, wobei der Grundkörper 21 in Abstand vor dem brennraumseitigen Ende des Isolierkörpers 10 innerhalb des Umgreifungsbereiches des Kerzengehäuses 11 endet, während die Hülse 22 bis hin zum freien Stirnende reicht. An der Austrittsstelle aus der im Grundkörper 21 verlaufenden Durchgangsbohrung 16 ist die Mittelelektrode 19 bis auf die Hülse 22 verbreitert, so dass die Hülse 22 auf einem Längsabschnitt den Grundkörper 21 und auf einem sich zum Brennraum hin anschliessenden weiteren Längsabschnitt unmittelbar die Mittelelektrode 19 umgibt. Während bei der Zündkerze in Fig. 3 die Hülse 22 sich weit in das Kerzengehäuse 11 hinein erstreckt und erst nahe dem Schlüsselsechskant 14 endet, endet die Hülse 22 bei der Zündkerze in Fig. 4 bereits im Endabschnitt 12 des Kerzengehäuses 11. Die ringförmige Stirnfläche der Hülse 22 liegt in Fig. 4 frei, während sie in Fig. 3 wiederum von dem mit der Mittelelektrode 19 verbundenen Stirnkopf 24 abgedeckt wird.

Bei den Zündkerzen in Fig. 5 und 6 weist der Isolierkörper 10 wiederum einen Grundkörper 25 aus Aluminiumoxid-Keramik auf, der die Durchgangsbohrung 16 enthält und innerhalb des metallischen Kerzengehäuses 11 endet. Mit Abstand vor dem brennraumseitigen Ende des Grundkörpers 25 ist die Durchgangsbohrung im Durchmesser erweitert. In diesen dadurch zwischen der Mittelelektrode 19 und dem Grundkörper 25 verbleibenden Zylinderring ist ein Hohlzapfen 26 aus hochdielektrischem Material eingeschoben, so dass er einerseits den Endbereich der Mittelelektrode 19 umgibt und andererseits über einen Längsabschnitt von dem Grundkörper 25 umschlossen ist.

Bei der Zündkerze in Fig. 5 ist die Mittelelektrode 19 und der Anschlussbolzen 17 nicht über eine Glasschmelzflussmasse miteinander verbunden, sondern durch eine hochisolierende Trennschicht 27 voneinander getrennt, die zur elektrisch leitenden Verbindung von Anschlussbolzen 17 und Mittelelektrode 19 von einem Kontaktstift 28 durchstossen ist.

Im Unterschied zu Fig. 5 ist in Fig. 6 die Mittelelektrode im brennraumseitigen Endbereich ähnlich wie bei der Zündkerze in Fig. 3 ausgebildet. Der Durchmesser der Mittelelektrode 19 vergrössert sich wiederum im brennraumseitigen Endabschnitt. Der Hohlzapfen 26 ist hier trichterartig ausgebildet und umgibt wiederum die Mittelelektrode 19 bis hin zu deren brennraumseitigem Ende. Sein Aussenumfang fluchtet mit dem Aussenumfang des Grundkörpers 25. Am brennraumseitigen Stirnende wird der Hohlzapfen 26 wiederum von dem mit der Mittelelektrode 19 verbundenen Stirnkopf 24 abgedeckt.

## Patentansprüche

1. Zündkerze mit Gleitfunkenstrecke für Brennkraftmaschinen mit einem Kerzengehäuse, das mit einem Gehäuseabschnitt in den Brennraum der Brennkraftmaschine hineinragt und an seinem brennraumseitigen Ende eine ringförmige Masseelektrode hat, mit einem von dem Kerzengehäuse auf einem Längsabschnitt umschlossenen Isolierkörper, der brennraumseitig überdas Kerzengehäuse vorsteht, und mit einer Mittelelektrode, die in einer Durchgangsbohrung im Isolierkörper einliegt und brennraumendseitig freiliegt, wobei die Gleitfunkenstrecke sich zwischen Mittel- und Masseelektrode längs einer Gleitbahn auf der Oberfläche des Isolierkörpers ausbildet und der Isolierkörper (10) zumindest im brennraumseitigen Endabschnitt mindestens zwei in Radialrichtung ganz oder teilweise aneinanderliegende koaxiale Materialschichten (21, 22; 25, 26) mit stark unterschiedlichen Dielektrizitätskonstanten aufweist.

2. Zündkerze nach Anspruch 1, dadurch gekennzeichnet, dass die relative Dielektrizitätskonstante der verwendeten Materialien zwischen 10 und 10000, vorzugsweise zwischen 50 und 5000 liegt, und dass in ihrer Dielektrizitätskonstanten möglichst weit auseinanderliegende Materialien gepaart sind.

3. Zündkerze nach Anspruch 1 oder 2, dadurch gekennzeichnet, dass die Schichten (21, 22) koaxial zueinander bis an das brennraumseitige Stirnende des Isolierkörpers (10) verlaufen.

4. Zündkerze nach Anspruch 3, dadurch gekennzeichnet, dass die niederdielektrische Schicht (21) die Mittelelektrode (19) umgibt und über einen bis zum Stirnende des Isolierkörpers (10) reichenden Längsabschnitt von der hochdielektrischen Schicht (22) umschlossen ist.

5. Zündkerze nach Anspruch 3 oder 4, dadurch gekennzeichnet, dass die niederdielektrische Schicht (21) mit dem aus dem gleichen Material bestehenden Isolierkörper (10) einstückig ist und dass die hochdielektrische Schicht (22) auf dem Isolierkörper (10) aufgebracht ist.

6. Zündkerze nach Anspruch 5, dadurch gekennzeichnet, dass die Schichtdicke der hochdielektrischen Schicht bei sehr hoher Dielektrizitätskonstanten zwischen 0,1 und 1 mm gewählt ist.

7. Zündkerze nach Anspruch 5 oder 6, dadurch gekennzeichnet, dass die hochdielektrische Schicht auf den Isolierkörper (10) mittels Plasmaspritzen aufgebracht ist.

8. Zündkerze nach einem der Ansprüche 3 bis 5, dadurch gekennzeichnet, dass mehrere hochdielektrische Schichten mit kontinuierlich oder stufig anwachsenden Dielektrizitätskonstanten in Radialrichtung übereinander liegen.

9. Zündkerze nach einem der Ansprüche 3 bis 8, dadurch gekennzeichnet, dass die hochdielektrische Schicht bzw. Schichten ausschliesslich im Gleitbahnbereich der Gleitfunkenstrecke vorgesehen sind.

10. Zündkerze nach einem der Ansprüche 3 bis 9, dadurch gekennzeichnet, dass die Mittelelektrode (19) mit einem vorzugsweise einstückigen Stirnkopf (24) über das brennraumseitige Ende des Isolierkörpers (10) vorsteht und dass der Stirnkopf (24) die ringförmige Stirnfläche der Materialschichten (21, 22) überdeckt.

11. Zündkerze nach Anspruch 1 oder 2, dadurch gekennzeichnet, dass die Materialschichten (21, 22; 25, 26) sich in Axialrichtung überlappen und nur die hochdielektrische Schicht (22; 26) am brennraumseitigen Ende aus dem Kerzengehäuse (11) vorsteht.

12. Zündkerze nach Anspruch 11, dadurch gekennzeichnet, dass die hochdielektrische Schicht (22) im Überlappungsbereich die niederdielektrische Schicht (21 ) umschliesst und zumindest in dem aus dem Kerzengehäuse (11) vorstehenden Endabschnitt die Mittelelektrode (19) umgibt.

13. Zündkerze nach Anspruch 11, dadurch gekennzeichnet, dass die hochdielektrische Schicht (26) die Mittelelektrode (19) zumindest im brennraumseitigen Endabschnitt umgibt und im Überlappungsbereich von der niederdielektrischen Schicht (25) umschlossen ist.

14. Zündkerze nach einem der Ansprüche 11 bis 13, dadurch gekennzeichnet, dass der Überlappungsbereich der Schichten (21, 22; 25, 26) innerhalb des Kerzengehäuses (11) gelegt ist.

15. Zündkerze nach einem der Ansprüche 3 bis 14, dadurch gekennzeichnet, dass die vom brennraumseitigen Ende des Isolierkörpers (10) abgekehrte Stirnfläche der hochdielektrischen Schicht (22) von der niederdielektrischen Schicht (21) überdeckt ist.

16. Zündkerze nach Anspruch 15, dadurch gekennzeichnet, dass zwischen dem Isolierkörper (10) und der vom brennraumseitigen Ende abgekehrten ringförmigen Stirnfläche der hochdielektrischen Schicht (22) eine hochspannungsfeste Isolierscheibe (23), z. B. aus Silikon oder Epoxidharz, eingelegt ist.

## Claims

1. Spark plug with surface discharge section for internal combustion engines, comprising a spark plug housing which, with a housing section, projects into the combustion chamber of the internal combustion engine and has an annular earth electrode at its end on the combustion chamber side, an insulating body which is enclosed by the spark plug housing over a longitudinal section and, on the combustion chamber side, protrudes beyond the spark plug housing, and a centre electrode which lies in a through bore in the insulating body and is exposed on the combustion chamber side, the surface discharge section being formed between centre and earth electrode along a surface-discharge path on the surface of the insulating body, and the insulating body (10), at least in the end section on the combustion chamber side, having at least two coaxial material coatings (21, 22; 25, 26) which bear completely or partly against one another in the radial direction and have greatly different dielectric constants.

2. Spark plug according to Claim 1, characterized in that the relative dielectric constant of the materials used lies between 10 and 10,000, preferably between 50 and 5,000, and in that materials are paired which are as far apart as possible in their dielectric constants.

3. Spark plug according to Claim 1 or 2, characterized in that the coatings (21, 22) run coaxially to one another down to thefrontend of the insulating body (10) on the combustion chamber side.

4. Spark plug according to Claim 3, characterized in that the low-dielectric coating (21 ) surrounds the centre electrode (19) and is enclosed by the high-dielectric coating (22) over a longitudinal section extending down to the front end of the insulating body (10).

5. Spark plug according to Claim 3 or 4, characterized in that the low-dielectric coating (21) is in one piece with the insulating body (10) made of the same material, and in that the high-dielectric coating (22) is applied to the insulating body (10).

6. Spark plug according to Claim 5, characterized in that the coating thickness of the high-dielectric coating, atvery high dielectric constants, is selected to be between 0.1 and 1 mm.

7. Spark plug according to Claim 5 or 6, characterized in that the high-dielectric coating is applied to the insulating body (10) by means of plasma spraying.

8. Spark plug according to any of Claims 3 to 5, characterized in that a plurality of high-dielectric coatings having dielectric constants increasing continuously or in a graduated manner lie one above the other in the radial direction.

9. Spark plug according to any of Claims 3 to 8, characterized in that the high-dielectric coating or coatings are provided solely in the surface- discharge path area of the surface discharge section.

10. Spark plug according to any of Claims 3 to 9, characterized in that the centre electrode (19), with a preferably one-piece front head (24), protrudes beyond the end of the insulating body (10) on the combustion chamber side, and in that the front head (24) covers the annular front end of the material coatings (21, 22).

11. Spark plug according to Claim 1 or 2, characterized in that the material coatings (21,22; 25, 26) overlap in the axial direction and only the high-dielectric coating (22; 26) protrudes from the spark plug housing (11) at the end on the combustion chamber side.

12. Spark plug according to Claim 11, characterized in that the high-dielectric coating (22) encloses the low-dielectric coating (21) in the overlapping area and surrounds the centre electrode (19) at least in the end section protruding from the spark plug housing (11).

13. Spark plug according to Claim 11, characterized in that the high-dielectric coating (26) surrounds the centre electrode (19) at least in the end section on the combustion chamber side and is enclosed in the overlapping area by the low-dielectric coating (25).

14. Spark plug according to any of Claims 11 to 13, characterized in that the overlapping area of the coatings (21, 22; 25, 26) is placed inside the spark plug housing (11).

15. Spark plug according to any of Claims 3 to 14, characterized in that the front end of the high-dielectric coating (22) remote from the end of the insulating body (10) on the combustion chamber side is covered by the low-dielectric coating (21).

16. Spark plug according to Claim 15, characterized in that a high-voltage-stable insulating disc (23), e. g. of silicone or epoxy resin, is inserted between the insulating body (10) and the annular front end of the high-dielectric coating (22) remote from the end on the combustion chamber side.

## Revendications

1. Bougie d'allumage à intervalle explosif glissant pour moteurs à combustion interne avec un culot de bougie, qui pénètre par un segment du culot dans la chambre de combustion du moteur à explosion et présente à son extrémité du côté chambre de combustion une électrode de masse de forme annulaire, avec un corps isolant entouré par le culot de bougie sur un segment longitudinal, qui fait saillie au-delà du culot de bougie du côté de la chambre de combustion, et avec une électrode centrale, qui est enfoncée dans un alésage de passage du corps isolant et est dégagée du côté de la chambre de combustion, sur laquelle l'intervalle explosif glissant se constitue entre l'électrode centrale et l'électrode de masse le long d'une bande de glissement située sur la surface du corps isolant, lequel corps isolant (10) présente, au moins dans le segment d'extrémité du côté chambre de combustion, au moins deux couches de matière (21, 22; 25, 26) coaxiales juxtaposées entièrement ou en partie en direction radiale et dont les constantes diélectriques diffèrent considérablement.

2. Bougie d'allumage selon la revendication 1, caractérisée en ce que la constante diélectrique relative des matières utilisées se situe entre 10 et 10 000, de préférence entre 50 et 5000, et en ce que les matières sont appariées avec des constances diélectriques aussi éloignées que possible.

3. Bougie d'allumage selon la revendication 1 ou 2, caractérisée en ce que les couches (21, 22) s'étendent coaxialement jusqu'à l'extrémité frontale du corps isolant (10) du côté chambre de combustion.

4. Bougie d'allumage selon la revendication 3, caractérisée en ce que la couche (21 ) à faible constante diélectrique entoure l'électrode centrale (19) et est entourée sur un segment longitudinal allant jusqu'à l'extrémité frontale du corps isolant (10) par la couche (22) à constante diélectrique élevée.

5. Bougie d'allumage selon la revendication 3 ou 4, caractérisée en ce que la couche (21 ) à faible constante diélectrique est constituée d'une seule pièce par un corps isolant constitué d'une même matière et en ce que la couche (22) à constante diélectrique élevée est appliquée sur le corps isolant (10).

6. Bougie d'allumage selon la revendication 5, caractérisée en ce que l'épaisseur de la couche à valeur diélectrique élevée est choisie entre 0,1 et 1 mm pour des constantes diélectriques très élevées.

7. Bougie d'allumage selon la revendication 5 ou 6, caractérisée en ce que la couche à valeur diélectrique élevée est appliquée sur le corps isolant (10) au moyen d'une pulvérisation de plasma.

8. Bougie d'allumage selon l'une des revendications 3 à 5, caractérisée en ce que plusieurs couches à valeur diélectrique élevée avec des constantes diélectriques croissant de manière continue ou par degrés sont superposées en direction radiale.

9. Bougie d'allumage selon l'une des revendications 3 à 8, caractérisée en ce que la couche ou les couches à valeur diélectrique élevée sont prévues dans la zone de la bande de glissement de l'intervalle explosif glissant.

10. Bougie d'allumage selon l'une des revendications 3 à 9, caractérisée en ce que l'électrode centrale (19) avance avec une tête frontale (24) de préférence d'une seule pièce sur l'extrémité côté chambre de combustion du corps isolant (10), et en ce que la tête frontale recouvre la face frontale (24) de forme annulaire des couches de matière (21,22).

11. Bougie d'allumage selon la revendication 1 ou 2, caractérisée en ce que les couches (21, 22; 25, 26) se recouvrent en direction axiale et en ce que seule la couche (22, 26) à valeur diélectrique élevée fait saillie hors du culot de bougie (11) à l'extrémité du côté chambre de combustion.

12. Bougie d'allumage selon la revendication 11, caractérisée en ce que la couche (22) à valeur diélectrique élevée entoure la couche (29) à faible valeur diélectrique dans la zone de recouvrement et entoure l'électrode centrale (19) au moins dans le segment d'extrémité faisant saillie hors du culot de bougie.

13. Bougie d'allumage selon la revendication 11, caractérisée en ce que la couche (26) à valeur diélectrique élevée entoure l'électrode centrale (19), au moins dans le segment d'extrémité du côté chambre de combustion et est entourée dans la zone de recouvrement par la couche (25) à faible valeur diélectrique.

14. Bougie d'allumage selon l'une des revendications 11 à 13, caractérisée en ce que la zone de recouvrement des couches (21, 22; 25, 26) est située à l'intérieur du culot de bougie (11).

15. Bougie d'allumage selon l'une des revendications 3 à 14, caractérisée en ce que la face frontale (21 ) de la couche (22) à valeur diélectrique élevée qui est opposée à l'extrémité du corps isolant (10) du côté chambre de combustion est re- couverte par la couche (21 ) à faible valeur diélectrique.

16. Bougie d'allumage selon la revendication 15, caractérisée en ce qu'est intercalée une rondelle (23) isolante, résistante à la haute tension, par exemple en silicone ou en époxy-résine, entre le corps isolant (10) et la face frontale annulaire de la couche (22) à valeur diélectrique élevée, qui est opposée à l'extrémité du corps isolant (10) du côté chambre de combustion.
